# EUROPÄISCHE PATENTSCHRIFT

(11) **EP 0 093 390 B1**
(45) Veröffentlichungstag und Bekanntmachung des Hinweises auf die Patenterteilung: **29.10.1986**
(21) Anmeldenummer: 83104113.2
(22) Anmeldetag: 27.04.1983
(51) Int. Cl.: B31B 35/74, B65H 45/00

(54) **Vorrichtung zum Z-förmigen Falten von Papiersäcken**
Device for folding paper bags into a Z shape
Dispositif de pliage de sacs en papier sous forme d'accordéon

(30) Priorität: 03.05.1982 DE 3216505
(43) Veröffentlichungstag der Anmeldung: 09.11.1983
(73) Patentinhaber: Windmöller & Hölscher, D-49525 Lengerich (DE)
(72) Erfinder: Feldkämper, Richard, D-4540 Lengerich (DE)
(74) Vertreter: Lorenz, Eduard

## Beschreibung

Die Erfindung betrifft eine Vorrichtung zum Legen von kontinuierlich in Querlage geförderten flachen Gegenständen in Z-Falten nach dem Oberbegriff des Patentanspruchs 1.

Eine Vorrichtung zum Einschlagen der Seitenklappen von aufgezogenen Böden von Kreuzbodensäcken mit die Faltlinien bestimmenden Rillrädern, Faltschwertern und die Seitenklappen um die Faltschwerter einschlagenden Faltstangen ist beispielsweise aus der Veröffentlichung DE-GM-6 929 888 bekannt.

Papiersäcke werden üblicherweise nach ihrer Herstellung gestapelt, gebündelt und zum Transport der Stapel auf Paletten abgelegt. Die Paletten müssen dabei in ihrer Grösse der Länge und Breite der flachliegenden Säcke entsprechen, so dass sie unnötig viel Lagerraum einnehmen. Denn die Höhe der Papierstapel wird durch die Höhe der aufeinanderliegenden Kreuzböden bestimmt, weil in den Bodenbereichen im Gegensatz zu den mittleren Bereichen der Säcke viele Sacklagen übereinanderliegen. Bei Stapeln aus Kreuzbodensäkken stehen also gegenüberliegende Stapelseiten hoch, während der mittlere Stapelbereich einfällt, was zu unschönen Stapelformen und zu einer Platzvergeudung führt.

Ausgangspunkt der Erfindung ist die Erkenntnis, dass sich kompaktere, weniger Lagerraum benötigende, stabilere und formschönere Stapel aus Kreuzbodensäcken dann bilden lassen, wenn der Bereich der flachliegenden Säcke zwischen den endseitigen Kreuzböden Z-förmig gefaltet ist, so dass die doppelt quer gefalteten Säcke auch in ihrem mittleren Bereich eine den Bodenbereichen entsprechende Höhe aufweisen.

Aus der älteren europäischen Patentanmeldung EP-A-0 092 259 ist eine Vorrichtung der eingangs angegebenen Art bekannt, mit der sich kompakte, kantengerade Stapel aus Kreuzbodensäcken bilden lassen, deren mittlere Bereiche Z-förmig gefaltet sind. Diese bekannte Vorrichtung besteht aus einem ersten Doppelbandförderer, der jeden Sack im Bereich eines seiner Böden klemmend erfasst und kontinuierlich durch die Falteinrichtung fördert. In einer vertikalen, quer zur Förderrichtung verlaufenden Ebene sind im Abstand und parallel zueinander zwei Wellen im Maschinengestell gelagert, die im Abstand voneinander jeweils zwei zusammenwirkende Rillräder tragen, die die durchlaufenden Säcke mit gegensinnigen Rillungen versehen. Parallel zu dem ersten Doppelbandförderer ist ein zweiter, die Säcke an gegenüberliegenden Enden erfassender Doppelbandförderer vorgesehen, dessen Länge den Rillungen entspricht und der jeden Sack während des Durchlaufs durch die Rillräder festhält. An den zweiten Doppelbandförderer schliesst parallel zu dem ersten Doppelbandförderer ein dritter Doppelbandförderer an, der jeden Sack zwischen dem ersten Doppelbandförderer und der diesem zugewandten ersten Rillung während seines Faltens um diese Rillung festklemmt. Parallel zu dem dritten Doppelbandförderer ist ein erstes Faltschwert angeordnet, dessen Faltkante im Bereich der ersten Rillung liegt. Das in Förderrichtung gesehen hintere Ende einer ersten Faltstange liegt unterhalb der Ebene des hinteren Endes des Faltschwerts, während deren vorderes Ende den vorderen Bereich des Faltschwerts überlappt. An den dritten Doppelbandförderer schliesst ein vierter Doppelbandförderer an, der den Sack im Bereich der ersten Faltung festklemmt. Parallel zu dem vierten Doppelbandförderer ist ein zweites Faltschwert vorgesehen, dessen Faltkante im Bereich der zweiten Rillung oberhalb der ersten Faltung liegt. Schliesslich sind das freie Sackteil über das zweite Faltschwert umlegende Führungs-, Andrück-und Faltstangen vorgesehen. Diese bekannte Vorrichtung ist konstruktiv relatif aufwendig.

Die oben erwähnte EP-A-0 092 259 fällt unter Artikel 54(3), so dass dieses Dokument für die Frage der erfinderischen Tätigkeit nicht von Bedeutung ist.

Aufgabe der Erfindung ist es daher, eine konstruktiv einfachere Vorrichtung zum Z-förmigen Falten insbesondere von Kreuzbodensäcken zu schaffen, so dass sich diese zu kompakten kantengeraden Stapeln aufschichten lassen.

Erfindungsgemäss wird diese Aufgabe dadurch gelöst, dass beidseits der Förderebene eines aus jeweils im Bereich der Enden der Gegenstände angeordneten einzelnen Doppelförderbändern bestehenden Einlaufdoppelbandförderers auf zu dessen Rollenwellen parallelen Wellen Paare von zusammenwirkenden Rillrädern angeordnet sind, deren Querabstände dem gewünschten Abstand der Faltkanten der Z-Falten entsprechen, dass an eines der Einzelbänder ein schräg auf das andere zu verlaufendes einzelnes Doppelförderband anschliesst, das von einem gerade verlaufenden einzelnen Doppelförderband fortgesetzt wird, das um die der Verkürzung der Gegenstände durch die Z-Faltung entsprechende Strecke gegenüber dem Einlaufdoppelbandförderer an das andere einzelne Doppelförderband angenähert ist, dass die endseitigen Umlenkrollen des oberen oder unteren Bandes des schräg verlaufenden Doppelförderbandes mit den benachbarten Umlenkrollen der gerade verlaufenden Förderbänder derart im Wechsel von den Umlenkrollen des zugehörigen Förderbandes abhebbar sind, dass jeder durchlaufende Gegenstand nur von einem Rollenpaar festgeklemmt wird, und dass im wesentlichen über die Länge des schräg verlaufenden Doppelförderbandes oberhalb und unterhalb der Förderebene je eine Faltstange angeordnet ist, die jeweils ausgehend von ihren ausserhalb der gerillten Bereiche der Gegenstände liegenden Stellungen in Förderrichtung die Förderebene gegensinnig durchsetzen, einander auch in einer vertikalen Ebene kreuzen und im Abstand voneinander etwa in einer horizontalen Ebene auslaufen. Die erfindungsgemässe Vorrichtung ermöglicht es, die mittleren Bereiche von Kreuzbodensäcken zwischen den endseitigen Böden im Takt der Herstellung der Säcke Z-förmig während des Durchlaufs durch die Vorrichtung zu falten, so dass diese nahezug um die Hälfte ihrer Länge verkürzt werden und sich zu entsprechend kleineren stabilen und kompakten Stapeln aufschichten lassen. Die beiden Faltstangen laufen derart zueinander, dass sie über ihre Länge relativ zueinander etwa jeweils eine halbe schraubenförmige Windung ausführen.

Die erfindungsgemässe Vorrichtung lässt sich auch zur Faltung von Schlauchabschnitten verwenden, beispielsweise wenn es darum geht, diese bei unterschiedlichen Längen derart zu verkürzen, dass die die Böden bildenden Einrichtungen immer im gleichen Abstand voneinander angeordnet werden können.

In der erfindungsgemässen Vorrichtung sind die vorgerillten Säcke oder Gegenstände während ihrer Faltung durch die Faltstangen zwischen dem gerade verlaufenden Doppelförderband und dem schräg verlaufenden Doppelförderband eingespannt, wobei der Verlauf des schrägen Doppelförderbandes derart gewählt ist, dass der Verkürzung der Säcke oder Gegenstände während der Z-Faltenbildung Rechnung getragen wird.

Um Verspannungen bei dem Einlauf in das und dem Auslauf aus dem schräg verlaufenden Doppelförderband zu vermeiden, sind in den Übergangsbereichen die Rollen der Doppelförderbänder gegensinnig voneinander abhebbar.

Um die Vorrichtung in einfacher Weise auf unterschiedliche Formate und damit unterschiedliche Breiten der Z-Faltungen einstellen zu können, sind die Rollen des schräg verlaufenden Doppelförderbandes sowie der jeweils anschliessenden Doppelförderbänder in ihrem Abstand zu dem anderen gerade verlaufenden Doppelförderband veränderbar.

Ein Ausführungsbeispiel der Erfindung wird nachstehend anhand der Zeichnung näher erläutert. In dieser zeigt
Fig. 1 u. 2 eine Seitenansicht der Vorrichtung,
Fig. 3 u. 4 eine Draufsicht auf die Vorrichtung
Fig. 5 einen Schnitt durch die Vorrichtung längs der Linie A-A in Fig. 1,
Fig. 6 einen Schnitt durch die Vorrichtung längs der Linie B-B in Fig. 2 und
Fig. 7 einen Schnitt durch die Vorrichtung längs der Linie C-C in Fig. 2.

In den Seitenwänden 1, 2 des Maschinengestells sind die Achsen oder Wellen für die Antriebs- und Umlenkrollen 3, 4 des parallel zu der Seitenwand 2 angeordneten, durchgehenden Doppelförderbandes 5 und für das schräg verlaufende Doppelförderband 6 sowie für die dieses einfassenden kurzen Doppelförderbänder 7 und 8 angeordnet. Die Umlenkrollen 9, 9' des kurzen Doppelförderbandes 7 des Einlaufbandförderers sind in Lagerböcken 10, 10' gelagert, die auf in den Seitenwänden 1, 2 befestigten Führungsstangen 11, 11' quer verschieblich geführt und durch in den Seitenwänden 1, gelagerte Wellen 13,13' mit mit Gewinden 12 versehenen Abschnitten in Querrichtung verstellbar sind. Die mit den Gewinden 12 versehenen Abschnitte der Wellen 13, 13' sind in entsprechende, mit Innengewinden versehene Teile der Lagerböcke 10, 10' eingeschraubt.

Die Lagerböcke 14, 14' für die angetriebenen Rollen 15,15' des Doppelförderbandes 7 sowie die Rollen 16, 16' für das schräg verlaufende Doppelförderband 6 sind auf in den Seitenwänden 1, 2 befestigten Führungsstangen 17, 17' quer verschieblich und über mit Gewinden versehene Wellen 18, 18' in Querrichtung verstellbar. Auf den Lagerböcken 10, 10' und 14,14'sind die jeweiligen Lager um senkrechte Zapfen 19 schwenkbar, damit beim Verstellen auftretende Winkeländerungen zwanglos ausgeglichen werden können.

Die Lagerböcke 20, 20' für die Antriebsrollen 21, 21' des schräg verlaufenden Doppelförderbandes 6 und für die Antriebsrollen 22, 22' des Doppelförderbandes 8 sind in entsprechender Weise auf Führungsstangen 23, 23' quer verschieblich und über mit Gewinden versehene Wellen 24, 24' in Querrichtung verstellbar. Um bei einer Änderung des Schrägungswinkels des schräg verlaufenden Doppelförderbandes 6 eine einfache Längsverstellung des Drehzapfens 25 für die Lagerung der angetriebenen Rollen 21' zu schaffen, ist dieser in einem Langloch 26 des Lagerbocks 20' zusätzlich verschieblich geführt.

Schliesslich sind auch die Umlenkrollen 27, 27' des Doppelförderbandes 8 mit ihren Lagerungen auf Lagerböcken gehaltert, die über Führungsstangen und mit Gewinden versehene Wellen in Querrichtung verstellbar sind.

Um die Vorrichtung in einfacher Weise auf unterschiedlich breite Kreuzbodenpapiersäcke einstellen zu können, sind die mit den Gewinden versehenen Wellen 18' und 24' auf ihren die Seitenwände 2 durchsetzenden Wellenstummeln mit Handrädern 28, 29 versehen, wobei zum gleichsinnigen Verdrehen auch der Wellen 18, 10 und 10' einerseits sowie der entsprechenden Verstellwellen 24, 24' und 30, 30' auf die Wellen Kettenränder aufgekeilt sind, über die endlose Ketten 31 laufen.

Alle Förderbänder sind durch im Querschnitt U-förmige Gehäuse abgedeckt, wobei die unteren Gehäuse 32 des schräg verlaufenden Doppelförderbandes 6 mit den Lagerungen für die Umlenk-und Antriebsrollen verbunden sind und über an diesen befestigte Tragbügel 33 die oberen Abdeckgehäuse 34 tragen. Die Enden 35, 36 der oberen Abdeckgehäuse sind mit dem mittleren Teil des Abdeckgehäuses 34 gelenkig verbunden, so dass die Lagerungen der oberen Umlenk- und Antriebsrollen 16, 21 mit den schwenkbaren Enden 35, 36 des Abdeckgehäuses 34 angehoben werden können. Die Lagerungen der Umlenkrollen 15, 16 und der Antriebsrollen 21, 22 sind über Koppelstangen mit wippenartigen Trägern 37, 38 gelenkig verbunden, die in den Lagerböcken 14, 20 schwenkbar gelagert sind und zum wechselweisen Anheben und Senken der Rollen über Druckmittelkolbenzylindereinheiten 39, 40 verschwenkbar sind.

Die angetriebenen Rollen 15, 21, 22 sind mit ihren Antrieben über Kardanwellen mit Steckverbindungen zum Längenausgleich verbunden.

Im mittleren Bereich zwischen den Rollen 9, 9' und 15, 15' des Einlaufdoppelbandförderers sind auf zueinander parallelen Wellen 41, 42 jeweils paarweise zusammenwirkende Rillräder 43, 43' und 44, 44' angeordnet. Um die Rillräder in ihrem Abstand voneinander einstellen zu können, sind ihre Naben über Klemmschrauben auf den Wellen befestigt.

Über den Bereich der Länge des schräg verlaufenden Doppelförderbandes 6 sind an Tragstangen in dem Maschinengestell Faltstangen 45, 46 befestigt, die umeinander in Form einer halben Schraubenlinie gewunden sind und beim Durchlauf den Sack 47 um die vorgerillten Faltlinien 48, 49 in eine Z-Falte legen, wie es aus den Fig. 4 und 5 ersichtlich ist.

Statt der Faltstange 46 könnte auch ein gerade verlaufendes Faltschwert vorgesehen werden, um das die andere Faltstange 45 den Sack 47 bei seinem Durchlauf in eine Z-förmige Faltung legt.

An die unteren gehäuseartigen Abdeckungen sind flanschförmige Fortsätze 50, 51, 52 befestigt, die der Stützung des durchlaufenden Sackes 47 dienen.

## Patentansprüche

1. Vorrichtung zum Legen von kontinuierlich in Querlage geförderten flachen Gegenständen, vorzugsweise Schlauchabschnitten oder Kreuzbodensäcken (47) aus Papier, in Z-Falten mit aus die Faltkanten (48, 49) bestimmenden Rillrädern (43, 44, 43', 44') und die flachen Gegenstände einschlagenden Faltstangen (45, 46) bestehenden Falteinrichtungen, dadurch gekennzeichnet, dass beidseits der Förderebene eines aus jeweils im Bereich der Enden der Gegenstände (47) angeordneten einzelnen Doppelbandförderern (7) bestehenden Einlaufdoppelbandförderers auf zu dessen Rollenwellen parallelen Wellen (41, 42) Paare von zusammenwirkenden Rillrädern (43, 44, 43', 44') angeordnet sind, deren Querabstände den gewünschten Abstand der Faltkanten (48, 49) der Z-Falten entsprechen, dass an eines der Einzelbänder (7) ein schräg auf das andere zuverlaufendes einzelnes Doppelförderband (6) anschliesst, dass von einem geradeverlaufenden einzelnen Doppelförderband (8) fortgesetzt wird, dass um die der Verkürzung der Gegenstände (47) durch die Z-Faltung entsprechende Strecke gegenüber dem Einlaufdoppelbandförderer (7) an das andere Doppelförderband (5) angenähert ist, dass die endseitigen Umlenkrollen (16,16', 21, 21') des oberen oder unteren Bandes des schrägverlaufenden Doppelbandförderers (6) mit den benachbarten Umlenk- oder Antriebsrollen (15, 15', 22, 22') der geradeverlaufenden Förderbänder (7, 8) derart im Wechsel von den Umlenkrollen des zugehörigen Doppelförderbandes abhebbar sind, dass jeder durchlaufende Gegenstand (47) nur von einem Rollenpaar (15, 15'; 16, 16'; 21, 21'; 22, 22') festgeklemmt wird, und dass im wesentlichen über die Länge des schrägverlaufenden Doppelförderbandes (6) oberhalb und unterhalb der Förderebene je eine Faltstange (45, 46) angeordnet ist, die jeweils ausgehend von ihren ausserhalb der gerillten Bereiche der Gegenstände (47) liegenden Stellungen in Förderrichtung die Förderebene gegensinnig durchsetzen, einander auch in einer vertikalen Ebene kreuzen und im Abstand voneinander etwa in einer horizontalen Ebene auslaufen.

2. Vorrichtung nach Anspruch 1, dadurch gekennzeichnet, dass die wechselweise an die Gegenrollen (15', 16'; 21, 22') angestellten Umlenkrollen (15, 16; 21, 22) auf Wippen (37, 38) gelagert sind, die von Druckmittel-Kolben-Zylinder-Einheiten (39, 40) betätigt werden.

3. Vorrichtung nach Anspruch 1 oder 2, dadurch gekennzeichnet, dass die Bänder der einzelnen Doppelbandförderer (5, 6, 7, 8) in U-förmigen Gehäusen (32,34) verlaufen, der mittlere Bereich des oberen Gehäuses des schrägverlaufenden Doppelbandförderers (6) über bügelförmige Tragstükke (33) mit dem unteren Gehäuse verbunden ist und an dem mittleren Bereich des oberen Gehäuses (34) beidseits schwenkbare Gehäusestücke (35, 36) angelenkt sind, die mit den Lagerungen der schwenkbaren Rollen (16, 22) verbunden sind.

4. Vorrichtung nach einem der Ansprüche 1 bis 3, dadurch gekennzeichnet, dass die Umlenk- und Antriebsrollen (16, 16'; 21, 21') des schrägverlaufenden Doppelförderbandes (6) und der beidseits anschliessenden geraden Doppelbandförderer (7, 8) in über Spindeltriebe parallel zu sich verstellbaren Lagerböcken gelagert sind und dass die Lagerungen der Rollen des schrägverlaufenden Doppelbandförderers (6) um vertikale Achsen schwenkbar in den Lagerböcken angeordnet sind.

5. Vorrichtung nach einem der Ansprüche 1 bis 4, dadurch gekennzeichnet, dass die eine Faltstange durch ein Faltschwert ersetzt ist, um das die andere Faltstange im wesentlichen schraubenlinienförmig herumgewunden ist.

## Claims

1. Apparatus for laying flat articles which are continuously fed in a transverse position, preferably tube sections or crossed-end sacks (47) of paper, to form Z-shaped folds, comprising folding means consisting of grooving wheels (43, 44, 43', 44') for defining the fold lines (48, 49) and folding rods (45, 46) for infolding the flat articles, characterized in that pairs of cooperating grooving wheels (43, 44, 43', 44') are mounted on both sides of the plane of conveyance of an inlet double belt conveyor, which consists of individual double belt conveyors (7) disposed adjacent to respective ends of the articles (47), said grooving wheels are mounted on shafts (41, 42), which are parallel to the pulley shaft of the inlet double belt conveyor, the transverse spacing of said grooving wheels equals the desired spacing of the fold lines (48, 49) of the Z-shaped folds, one of the individual belts (7) is succeeded by an individual double conveyor belt (6), which extends obliquely towards the other individual belt and is succeeded by a straight individual double belt conveyor (8), which is closer to the other individual double conveyor belt (5) than the inlet double belt conveyor (7) by a distance corresponding to the extent by which the articles (47) are shortened by the Z-shaped fold, that the end reversing pulleys (16, 16', 21, 21') at the ends of the upper or lower belt of the oblique double belt conveyor (6) and the adjacent reversing or driving pulleys (15, 15', 22, 22') of the straight conveyor belts (7, 8) are adapted to be lifted in alternation from the reversing pulleys of the associated double belt conveyor in such a manner that each article (47) passing through is gripped only by one pair of rollers (15,15'; 16, 16'; 21, 21'; 22, 22') and that respective folding rods (45, 46) are provided, which extend substantially overthe length of the oblique double conveyor belt (6) and are disposed above and below the plane of conveyance and from their positions disposed outside the grooved portions of the articles (47) extend in opposite directions through the plane of conveyance in the direction of conveyance and cross also in a vertical plane and terminate at a distance from each other approximately in a horizontal plane.

2. Apparatus according to claim 1, characterized in that the reversing pulleys (15, 16; 21, 22) are moved in alternation into engagement with the backing rollers (15', 16'; 21', 22') and are mounted on rockers (37, 38), which are actuated by pressure fluid-operable piston-cylinder units (39, 40).

3. Apparatus according to claim 1 or 2, characterized in that the belts of the individual double belt conveyors (5, 6, 7, 8) extend in U-shaped housings (32, 34), the intermediate portion of the upper housing of the oblique double belt conveyor (6) is connected by U-shaped brackets (33) to the lower housing, and pivoted housing portions (35, 36) are hinged on both sides to the intermediate portion of the upper housing (34) and are connected to the bearings for the pivoted pulleys (16, 22).

4. Apparatus according to any of claims 1 to 3, characterized in that the reversing and driving pulleys (16, 16', 21, 21') of the oblique double conveyor belt (6) and of the straight double belt conveyors (7, 8) adjoining on opposite sides are mounted in bearing brackets, which are adjustable parallel to themselves by screw drives, and the bearings for the rollers of the oblique double belt conveyor (6) are mounted in the bearing brackets so as to be pivotally movable about vertical axes.

5. Apparatus according to any of claims 1 to 4, characterized in that one folding rod (46) is replaced by a folding blade and the other folding rod (45) is substantially helically wound.

## Revendications

1. Dispositif pour plier en accordéon des articles plats qui sont transportés en position transversale en continu, de préférence des sections tubulaires ou des sacs à fond croisé (47) en papier comportant des moyens de pliage consistant en roues de rainurage (43, 44, 43', 44') pour définir les lignes de pli (48, 49) et des barres de pliage (45, 46) pour replier les articles plats, caractérisé en ce que des paires de roues de rainurage coopérants (43, 44, 43', 44') sont montées des deux côtés du plan de transport d'une double bande transporteuse d'entrée qui consiste en doubles bandes transporteuses individuelles (7) disposées à côté des extrémités respectives des articles (47), lesdites roues de rainurage étant montées sur des arbres (41, 42) qui sont parallèles à l'arbre de poulie de la double bande transporteuse d'entrée, l'espacementtransversal desdites roues de rainurage étant identique à l'espacement désiré des arêtes de pliage (48, 49) de l'accordéon, qu'une des bandes individuelles (7) est suivie par une double bande transporteuse individuelle (6) qui s'étend obliquement vers l'autre bande individuelle et est suivie par une double bande transporteuse individuelle droite (8) qui est plus près de l'autre double bande transporteuse individuelle (5) que la double bande transporteuse d'entrée (7) de la distance correspondant au raccourcissement des articles (47) dû au pliage en accordéon, que les poulies de renvoi aux extrémités (16, 16', 21, 21') de la bande supérieure ou inférieure de la double bande transporteuse oblique (6) et les poulies adjacentes de renvoi ou d'entraînement (15,15', 22, 22') de la bande transporteuse droite (7, 8) sont adaptées pour être alternativement détachées des poulies de renvoi de la double bande transporteuse associée de manière à ce que chaque article (47) qui passe à travers est saisi seulement par une paire de poulies (15, 15'; 16,16'; 21, 21'; 22, 22') et que des barres de pliage correspondantes (45, 46) sont prévues qui s'étendent sur la plus grande partie de la longueur de la double bande transporteuse oblique (6) et sont disposées au-dessus et au-dessous du plan de transport et qui, à partir de leur position en dehors des parties rainurées des articles (47), s'étendent en directions opposées à travers le plan de transport dans le sens du transport, se croisent aussi dans un plan vertical et se terminent espacées l'une de l'autre dans un plan approximativement horizontal.

2. Dispositif selon revendication 1 caractérisé en ce que les poulies de renvoi (15,16; 21,22) sont déplacées alternativement pour entrer en contact avec les poulies opposées (15', 16'; 21', 22') et sont montées sur des bascules (37, 38) qui sont actionnées par des unités piston/cylindre (39, 40) actionnées par fluide.

3. Dispositif selon revendication 1 ou 2 caractérisé en ce que les bandes des doubles bandes transporteuses individuelles (5, 6, 7, 8) s'étendent dans un boîtier en forme U (32, 34), la partie médiane du boîtier supérieur de la double bande transporteuse (6) étant raccordée par des supports en forme de U (33) au boîtier inférieur et que des parties de boîtier pivotantes (35, 36) sont fixées par une articulation des deux côtés de la partie médiane du boîtier supérieur (34) et sont reliées aux paliers des poulies pivotantes (16, 22).

4. Dispositif selon l'une des revendications 1 à 3 caractérisé en ce que les poulies de renvoi et d'entraînement (16, 16', 21, 21') de la double bande transporteuse oblique (6) et de la double bande transporteuse droite (7, 8) contigue des deux côtés, sont logées sur des porte-coussinets qui peuvent être ajustés parallèlement par rapport à eux-mêmes par des vis de rappel et que les paliers de poulie de la double bande transporteuse oblique (6) sont montés dans les porte-coussinets de manière à pouvoir pivoter autour d'axes verticaux.

5. Dispositif selon l'une des revendications 1 à 4 caractérisé en ce qu'une des barres de pliage est remplacée par une lame de pliage autour de laquelle l'autre barre de pliage est tournée de manière essentiellement hélicoïdale.
